# FASCICULE DE BREVET EUROPEEN

(11) **EP 0 422 974 B1**
(45) Date de publication et mention de la délivrance du brevet: **10.02.1993**
(21) Numéro de dépôt: 90402596.2
(22) Date de dépôt: 20.09.1990
(51) Int. Cl.: F25J 3/04

(54) **Procédé et installation de production d'oxygène gazeux à débit variable par distillation d'air**
Verfahren und Apparat zur Herstellung von Sauerstoffgas mit variablen Mengen durch Lufttrennung
Process and installation for the production of gaseous oxygen in variable quantities by the distillation of air

(30) Priorité: 09.10.1989 FR 8913159
(43) Date de publication de la demande: 17.04.1991
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Darredeau, Bernard, F-78500 Sartrouville (FR)
(74) Mandataire: Le Moenner, Gabriel

(56) Documents cités:
- DE-B- 1 250 848
- FR-A- 2 335 809
- GB-A- 1 178 006

## Description

La présente invention est relative à la production d'un débit variable d'oxygène gazeux par distillation d'air. Elle concerne en premier lieu un procédé du type dans lequel une quantité variable d'oxygène est stockée sous forme liquide dans un premier réservoir d'où un débit variable d'oxygène est prélevé et vaporisé avec, de façon correspondante, stockage d'un autre fluide sous forme liquide dans un second réservoir.

Dans un procédé connu de ce type (voir p.ex. DE-B-1 250 848), mis en oeuvre dans des installations réelles et connu sous l'appellation "procédé à bascule", la vaporisation et la condensation d'oxygène correspondent à une condensation et à une vaporisation d'azote, les échanges de chaleur étant effectués dans la double colonne qui constitue l'appareil de distillation d'air. Par suite, chaque modification du débit d'oxygène gazeux produit s'accompagne d'une modification du régime de marche de la double colonne, et en particulier de ses taux de chauffage et de reflux. Il en résulte des périodes de pertes d'efficacité de la distillation, d'autant plus importantes que les variations de régime sont rapprochées et rapides. De plus, une régulation complexe de l'installation est nécessaire.

L'invention a pour but de fournir un procédé pouvant être mis en oeuvre de manière plus simple.

A cet effet, l'invention a pour objet un procédé du type précité, caractérisé en ce que ledit fluide est constitué par une fraction de l'air à traiter, en ce qu'on envoie un débit constant d'oxygène liquide dans ledit premier réservoir et un débit constant d'air liquéfié dudit second réservoir dans l'appareil de distillation, et en ce qu'on soutire du premier réservoir, en fonction de la demande d'oxygène gazeux, un débit variable d'oxygène liquide que l'on vaporise par condensation d'un débit variable correspondant d'air à traiter.

Dans un mode de mise en oeuvre avantageux, lors d'une variation de la demande d'oxygène, on maintient constants les débits de chaque fluide introduit dans l'appareil de distillation et de chaque fluide soutiré de cet appareil, et on fait varier le débit total d'air à traiter de la même façon que le débit d'air condensé par vaporisation d'oxygène.

L'invention a également pour objet une installation destinée à la mise en oeuvre d'un tel procédé. Cette installation, du type comprenant un compresseur principal d'air, un appareil de distillation à double colonne alimenté par ce compresseur, un premier réservoir de stockage d'une quantité variable d'oxygène liquide, un second réservoir de stockage d'une quantité variable d'un autre fluide sous forme liquide, et des moyens pour prélever un débit variable d'oxygène liquide dans le premier réservoir et le vaporiser et, à peu près en même temps, ajouter dudit fluide sous forme liquide dans le second réservoir, est caractérisée en ce que lesdits moyens de vaporisation comprennent un échangeur de chaleur relié d'une part à la sortie du compresseur principal et d'autre part au second réservoir, la partie inférieure de ce dernier étant par ailleurs reliée à l'appareil de distillation, et en ce que l'installation comprend des moyens pour faire passer un débit constant d'oxygène liquide dans le premier réservoir, des moyens pour prélever un débit variable d'oxygène liquide dans ce réservoir, des moyens pour faire varier le débit d'air envoyé à l'échangeur de chaleur, et des moyens pour envoyer un débit constant d'air liquéfié du second réservoir dans l'appareil de distillation.

Des exemples de mise en oeuvre de l'invention vont maintenant être décrits en regard du dessin annexé, sur lequel les Fig. 1 et 2 représentent schématiquement deux modes de réalisation de l'installation conforme à l'invention.

L'installation représentée à la Fig. 1 comprend essentiellement un compresseur d'air principal 1 à débit variable, par exemple du type centrifuge à aubages mobiles, un appareil d'épuration par adsorption 2, une ligne d'échange thermique 3, une turbine 4 de maintien en froid, un appareil 5 de distillation d'air constitué par une double colonne comprenant elle-même une colonne moyenne pression 6 surmontée d'une colonne basse pression 7 et un vaporiseur-condenseur 8, un échangeur de chaleur auxiliaire 9, un réservoir d'oxygène liquide 10 et un réservoir d'air liquéfié 11 . Cette installation est destinée à produire un débit variable d'oxygène gazeux via une conduite 12, sous une pression légèrement supérieure à la pression atmosphérique.

Pour décrire le fonctionnement de cette installation, on supposera tout d'abord que la demande d'oxygène gazeux dans la conduite 12 est constante et égale à la production nominale, soit 20 % du débit d'air nominal comprimé par le compresseur 1. Dans tout le présent mémoire, des pressions indiquées sont des pressions absolues approximatives, et les débits sont des débits molaires.

Le débit nominal d'air à traiter, comprimé à 6 bars par le compresseur 1, refroidi à la température ambiante et épuré dans l'appareil 2, est divisé en deux flux ayant chacun un débit constant :
- Un premier flux est refroidi dans des passages 13 de la ligne d'échange ; une partie est sortie de cette ligne d'échange après un refroidissement partiel, détendue vers 1 bar dans la turbine 4 et insufflée dans la colonne basse pression 7 au voisinage de son point de rosée ; le reste poursuit son refroidissement jusqu'au voisinage de son point de rosée sous 6 bars, puis est injecté au bas de la colonne moyenne pression 6 via une conduite 14.
- Un second flux est refroidi jusqu'au voisinage de son point de rosée dans des passages 15 de la ligne d'échange puis condensé dans l'échangeur 9 et stocké sous forme liquide dans le réservoir 11. Un débit constant d'air liquéfié est soutiré du fond de ce réservoir et est divisé en un premier débit constant sous 6 bars envoyé dans la colonne moyenne pression via une conduite 16, et un second débit constant détendu vers 1 bar dans une vanne de détente 17 puis injecté dans la colonne basse pression 7.

Le vaporiseur-condenseur 8 vaporise un débit constant d'oxygène liquide en cuve de la colonne basse pression par condensation d'un débit à peu près égal d'azote de tête de la colonne moyenne pression. Du "liquide riche" (air enrichi en oxygène) prélevé en cuve de la colonne moyenne pression et détendu vers 1 bar dans une vanne de détente 18 est injecté à un niveau intermédiaire de la colonne basse pression, et du "liquide pauvre" (azote à peu près pur) prélevé en tête de la colonne moyenne pression et détendu vers 1 bar dans une vanne de détente 19 est injecté au sommet de la colonne basse pression.

Un débit constant d'oxygène liquide, correspondant à 20 % du débit d'air entrant, passe, via une conduite 20, dans le réservoir 10. Un débit constant identique d'oxygène liquide est soutiré du fond de ce réservoir, vaporisé dans l'échangeur 9, réchauffé dans des passages 21 de la ligne d'échange et fourni à la conduite 12 de production. En outre, un débit constant d'azote impur, soutiré du sommet de la colonne basse pression, est réchauffé dans des passages 22 de la ligne d'échange et évacué en tant que résiduaire via une conduite 23.

Toutes les conduites qui aboutissent à la double colonne 5 et toutes celles qui en partent sont équipées de moyens (non représentés) assurant un débit constant. Ainsi, lorsque la demande d'oxygène gazeux varie, le réglage de cette double colonne n'est pas modifié.

Par contre, dans ce cas, le débit d'air condensé dans l'échangeur 9 varie, et la position des aubages mobiles du compresseur 1 est modifiée de façon correspondante.

Ainsi, si la demande en oxygène gazeux augmente, un plus grand débit d'oxygène est vaporisé dans l'échangeur 9. Ceci augmente le débit d'air condensé dans cet échangeur, ce qui crée un appel d'air supplémentaire vers cet échangeur, dans les passages 15 de cette ligne d'échange. Le réglage des aubages du compresseur 1 est alors modifié de façon à admettre ce débit d'air supplémentaire. Le niveau du liquide dans le réservoir 10 baisse, et il monte dans le réservoir 11.

Inversement, si la demande en oxygène gazeux diminue, un débit réduit d'oxygène est vaporisé dans l'échangeur 9. Ceci réduit le débit d'air condensé dans cet échangeur, et donc également le débit d'air circulant dans les passages 15 de la ligne d'échange. Le réglage des aubages du compresseur 1 est alors modifié de manière à diminuer d'autant le débit d'air atmosphérique aspiré.

On voit donc que l'on peut répondre à la variation de la demande d'oxygène gazeux par une simple modification du réglage des aubages du compresseur 1, ce qui peut s'effectuer simplement et quasi-instantanément, sans perturber aucunement le fonctionnement de l'appareil de distillation 5. De plus, cette souplesse est obtenue sans qu'aucun produit de la séparation de l'air soit perdu lors des variations du débit d'oxygène gazeux produit.

L'installation représentée à la Fig.2 est destinée à fournir l'oxygène gazeux sous pression. elle ne diffère de la précédente que par le fait qu'une pompe 24 à débit variable est montée dans la conduite qui relie le fond du réservoir 10 à l'échangeur 9, et qu'un surpresseur d'air 25 à aubages mobiles est monté dans la conduite qui véhicule la fraction du débit d'air comprimé jusqu'aux passages 15 de la ligne d'échange thermique.

Le fonctionnement nominal de l'installation est le même que précédemment, à ceci près que l'oxygène liquide soutiré du réservoir 10 est amené par la pompe 24 à la pression désirée, puis est vaporisé sous cette pression dans l'échangeur 9. Pour pouvoir effectuer cette vaporisation, le débit correspondant d'air est surpressé à une pression quelque peu supérieure à la pression de vaporisation de l'oxygène par le surpresseur 25, condensé dans l'échangeur 9, puis détendu à 6 bars dans une vanne de détente 26 avant d'être stocké dans le réservoir 11.

Dans ce cas, chaque variation de la demande d'oxygène gazeux dans la conduite 12 nécessite une variation correspondante du débit de la pompe 24, une variation du même ordre du débit d'air surpressé par le surpresseur 25, et une variation identique du débit d'air comprimé par le compresseur principal 1.

Ces modifications du réglage des machines tournantes sont de nouveau simples à obtenir et quasi-instantanées, et elles n'induisent aucune perturbation du fonctionnement de la double colonne ni aucune perte de produit.

De par sa simplicité et son efficacité, l'invention convient particulièrement bien pour conférer de la souplesse à des installations de production d'oxygène avec des demandes d'oxygène qui varient fréquemment et rapidement.

Il est à noter que l'invention s'applique également au cas où, la demande d'oxygène étant toujours supérieure à une valeur minimale donnée, un débit d'oxygène gazeux constant égal à cette valeur minimale est soutiré directement du bas de la colonne basse pression 7 via une conduite 27, comme indiqué en trait mixte sur les Fig. 1 et 2, puis réchauffé dans la ligne d'échange. Cette variante permet de réduire la capacité des réservoirs 10 et 11. De même, des productions constantes d'oxygène liquide et/ou d'azote gazeux et/ou d'azote liquide peuvent être assurées simultanément par la double colonne, via des conduites 28 et/ou 29 et/ou 30, également comme indiqué en trait mixte sur les Fig. 1 et 2.

## Revendications

1. Procédé de production d'oxygène gazeux à débit variable par distillation d'air, du type dans lequel une quantité variable d'oxygène est stockée sous forme liquide dans un premier réservoir (10) d'où un débit variable d'oxygène est prélevé et vaporisé avec, de façon correspondante, stockage d'un autre fluide sous forme liquide dans un second réservoir (11), caractérisé en ce que ledit fluide est constitué par une fraction de l'air à traiter, en ce qu on envoie un débit constant d'oxygène liquide dans ledit premier réservoir (10) et un débit constant d'air liquéfié dudit second réservoir (11) dans l'appareil de distillation (5), et en ce qu'on soutire du premier réservoir (10), en fonction de la demande d'oxygène gazeux, un débit variable d'oxygène liquide que l'on vaporise par condensation d'un débit variable correspondant d'air à traiter.

2. Procédé suivant la revendication 1, caractérisé en ce que, lors d'une variation de la demande d'oxygène, on maintient constants les débits de chaque fluide introduit dans l'appareil de distillation (5) et de chaque fluide soutiré de cet appareil, et on fait varier le débit total d'air à traiter de la même façon que le débit d'air condensé par vaporisation d'oxygène.

3. Procédé suivant l'une des revendications 1 et 2, pour la production d'oxygène gazeux sous pression, caractérisé en ce qu on amène par pompage (en 24) ledit débit variable d'oxygène liquide à la pression de production, et on surpresse (en 25) le débit d'air à liquéfier correspondant.

4. Procédé suivant l'une quelconque des revendications 1 à 3, caractérisé en ce que ledit débit variable d'oxygène liquide correspond à la demande d'oxygène gazeux.

5. Installation de production d'oxygène gazeux à débit variable par distillation d'air, du type comprenant un compresseur principal d'air (1) , un appareil de distillation (5) à double colonne alimenté par ce compresseur, un premier réservoir (10) de stockage d'une quantité variable d'oxygène liquide, un second réservoir (11) de stockage d'une quantité variable d'un autre fluide sous forme liquide, et des moyens (9, 12) pour prélever un débit variable d'oxygène liquide dans le premier réservoir (10) et le vaporiser et, à peu près en même temps, ajouter dudit fluide sous forme liquide dans le second réservoir (11), caractérisée en ce que lesdits moyens de vaporisation (9) comprennent un échangeur de chaleur relié d'une part à la sortie du compresseur principal (1) et d'autre part au second réservoir (11), la partie inférieure de ce dernier étant par ailleurs reliée à l'appareil de distillation (5), et en ce que l'installation comprend des moyens pour faire passer un débit constant d'oxygène liquide dans le premier réservoir (10), des moyens pour prélever un débit variable d'oxygène liquide dans ce réservoir, des moyens pour faire varier le débit d'air envoyé à l'échangeur de chaleur (9), et des moyens pour envoyer un débit constant d'air liquéfié du second réservoir (11) dans l'appareil de distillation (5).

6. Installation suivant la revendication 5, caractérisée en ce qu'elle comprend des moyens pour faire varier le débit total d'air à traiter de la même façon que le débit d'air envoyé à l'échangeur de chaleur (9).

7. Installation suivant l'une des revendications 5 et 6, caractérisée en ce qu'elle comprend un pompe à débit variable (24) montée entre la sortie du premier réservoir (10) et l'échangeur de chaleur (9), et un surpresseur d'air à débit variable (25) monté entre la sortie du compresseur d'air principal (1) et cet échangeur de chaleur.

## Patentansprüche

1. Verfahren zur Herstellung von gasförmigem Sauerstoff mit variablem Durchsatz durch Destillation von Luft, bei welchem eine variable Menge an Sauerstoff in flüssiger Form in einem ersten Speicher (10) gespeichert wird, von wo ein variabler Durchsatz an Sauerstoff abgenommen und in entsprechender Weise mit Speicherung eines anderen Fluids in flüssiger Form in einem zweiten Speicher ( 11 ) verdampft wird, **dadurch** **gekennzeichnet,** daß das Fluid aus einer Fraktion von zu behandelnder Luft besteht, daß man einen konstanten Durchsatz an flüssigem Sauerstoff in den ersten Speicher (10) und einen konstanten Durchsatz an verflüssigter Luft aus dem zweiten Speicher (11 ) in den Destillationsapparat (5) schickt und daß man aus dem ersten Speicher (10) in Funktion des Bedarfs an gasförmigem Sauerstoff einen variablen Durchsatz an flüssigem Sauerstoff abzieht, den man durch Kondensation eines variablen entsprechenden Durchsatzes von zu behandelnder Luft verdampft.

2. Verfahren nach Anspruch 1, **dadurch gekennzeichnet,** daß man bei einer Veränderung des Bedarfs an Sauerstoff die Durchsätze jedes Fluids konstant hält, welches in den Destillationsapparat (5) eingeführt wird, und jedes Fluids, welches aus diesem Apparat abgezogen wird, und man den Gesamtdurchsatz an zu behandelnder Luft in gleicher Weise variieren läßt wie den Durchsatz an durch Verdampfung des Sauerstoffs kondensierter Luft.

3. Verfahren nach einem der Ansprüche 1 und 2 für die Herstellung gasförmigen Sauerstoffs unter Druck, **dadurch gekennzeichnet,** daß man diesen variablen Durchsatz an flüssigem Sauerstoff durch Pumpen (bei 24) auf Herstellungsdruck bringt und daß man (bei 25) den Durchsatz an entsprechender zu verflüssigender Luft auf Überdruck bringt.

4. Verfahren nach einem der Ansprüche 1 bis 3, **dadurch gekennzeichnet,** daß der variable Durchsatz an flüssigem Sauerstoff dem Bedarf an gasförmigem Sauerstoff entspricht.

5. Anlage zur Herstellung von gasförmigem Sauestoff mit variablem Durchsatz durch Destillation von Luft, mit einem Hauptluftkompressor (1), einem Destillationsapparat (5) mit Doppelkolonne, welcher durch diesen Kompressor versorgt wird, einem ersten Speicher (10) für die Speicherung einer variablen Menge an flüssigem Sauerstoff, einem zweiten Speicher (11 ) für die Speicherung einer variablen Menge eines anderen Fluids in flüssiger Form und Mitteln (9, 12) zum Abziehen eines variablen Durchsatzes von flüssigem Sauerstoff in den ersten Speicher (10) und zum Verdampfen desselben und etwa in derselben Zeit Zufügen dieses Fluids in flüssiger Form in den zweiten Speicher (11), **dadurch gekennzeichnet,** daß die Verdampfungsmittel (9) einen Wärmeaustauscher aufweisen, der einesteils mit dem Ausgang des Hauptkompressors (1) verbunden ist und anderenteils mit dem zweiten Speicher (11 ) verbunden ist, wobei der untere Teil des zweiten Speichers im übrigen mit dem Destillationsapparat (5) verbunden ist und daß die Anlage Mittel aufweist, um einen konstanten Durchsatz an flüssigem Sauerstoff in den ersten Speicher (10) gehen zu lassen, Mittel zum Abziehen eines variablen Durchsatzes an flüssigem Sauerstoff in diesen Speicher, Mittel, um den Durchsatz an Luft variieren zu lassen, die dem Wärmetauscher (9) zugeführt wird, und Mittel, um einen konstanten Durchsatz an verflüssigter Luft aus dem zweiten Speicher (11) in den Destillationsapparat (5) zu führen.

6. Anlage nach Anspruch 5, **dadurch gekennzeichnet,** daß sie Mittel aufweist, um den Gesamtdurchsatz an zu behandelnder Luft in gleicher Weise variieren zu lassen wie den Durchsatz an Luft, die dem Wärmetauscher (9) zugeführt wird.

7. Anlage nach einem der Ansprüche 5 und 6, **dadurch gekennzeichnet,** daß sie eine Pumpe mit variablem Durchsatz (24) aufweist, die zwischen dem Ausgang des ersten Speichers (10) und dem Wärmetauscher (9) angebracht ist, und ein Überdruckgerät für Luft mit variablem Durchsatz (25) aufweist, welches zwischen dem Ausgang des Hauptluftkompressors (1) und diesem Wärmetauscher angebracht ist.

## Claims

1. Process for the production of gaseous oxygen at a variable flow, by air distillation, of the type in which a variable quantity of oxygen is stored in liquid form in a first vessel (10) from which a variable flow of oxygen is drawn off and evaporated, with, in a corresponding manner, storage of another fluid in liquid form in a second vessel (11), characterised in that the said fluid comprises a portion of the air to be treated, in that a constant flow of liquid oxygen is conveyed to the said first vessel (10) and a constant flow of liquified air is conveyed from the second vessel (11) to the distillation apparatus (5), and in that there is drawn from the first vessel (10), in dependence upon the gaseous oxygen requirement, a variable flow of liquid oxygen which is evaporated by the condensation of a corresponding variable flow of air to be treated.

2. Process according to claim 1, characterised in that, when there is a variation in the oxygen requirement, the flow of each fluid introduced into the distillation apparatus (5) and each fluid drawn from this apparatus is kept constant, and the total flow of air to be treated is varied in the same way as the flow of air condensed by the evaporation of oxygen.

3. Process according to one of claims 1 and 2, for the production of pressurized gaseous oxygen, characterised in that the said variable flow of liquid oxygen is brought to production pressure by pumping (at 24), and the corresponding flow of air to be liquified is placed under high pressure (at 25).

4. Process according to any one of claims 1 to 3, characterised in that the said variable flow of liquid oxygen corresponds to the gaseous oxygen requirement.

5. Plant for the production of gaseous oxygen at a variable flow, by air distillation, of the type comprising a main air compressor (1), a double column distillation apparatus (5) supplied by this compressor, a first vessel (10) for the storage of a variable quantity of liquid oxygen, a second vessel (11) for the storage of a variable quantity of another fluid in liquid form, and means (9, 12) for drawing off a variable flow of liquid oxygen from the first vessel (10) and evaporating it and, at substantially the same time, adding some of the said fluid in liquid form to the second vessel (11), characterised in that the said evaporation means (9) comprise a heat exchanger connected on the one hand to the outlet of the main compressor (1) and on the other hand to the second vessel (11), the lower part of this second vessel being additionally connected to the distillation apparatus (5), and in that the plant comprises means for passing a constant flow of liquid oxygen into the first vessel (10), means for drawing off a variable flow of liquid oxygen from this vessel, means for varying the flow of air conveyed to the heat exchanger (9), and means for conveying a constant flow of liquified air from the second vessel (11) to the distillation apparatus (5).

6. Plant according to claim 5, characterised in that it comprises means for varying the total flow of air to be treated, in the same way as the flow of air conveyed to the heat exchanger (9).

7. Plant according to one of claims 5 and 6, characterised in that it comprises a variable flow pump (24) mounted between the outlet of the first vessel (10) and the heat exchanger (9), and a variable flow air booster (25) mounted between the outlet of the main air compressor (1) and this heat exchanger.
